# EUROPÄISCHE PATENTSCHRIFT

(11) **EP 1 115 498 B1**
(45) Veröffentlichungstag und Bekanntmachung des Hinweises auf die Patenterteilung: **15.08.2007**
(21) Anmeldenummer: 99927925.0
(22) Anmeldetag: 09.06.1999
(51) Int. Cl.: B05B 5/03, B05B 7/14, B05B 5/16

(54) **MANUELLE SPRÜHBESCHICHTUNGSPISTOLE**
MANUAL SPRAY COATING GUN
PISTOLET A COMMANDE MANUELLE POUR L'APPLICATION D'UN REVETEMENT EN POUDRE

(30) Priorität: 22.08.1998 DE 19838275
(43) Veröffentlichungstag der Anmeldung: 18.07.2001
(73) Patentinhaber: ITW Gema AG, 9015 St. Gallen (CH)
(72) Erfinder: HAAS, Gerald, CH-9015 St. Gallen (CH)
(74) Vertreter: Vetter, Ewald Otto
(86) Internationale Anmeldenummer: PCT/EP1999/003966
(87) Internationale Veröffentlichungsnummer: WO 2000/010723

(56) Entgegenhaltungen:
- EP-A- 0 899 015
- US-A- 3 008 645
- US-A- 4 216 915
- US-A- 4 653 696
- US-A- 5 080 289

## Beschreibung

Die Erfindung betrifft eine manuelle Sprühbeschichtungspistole gemäß dem Oberbegriff von Anspruch 1.

Eine solche Sprühbeschichtungspistole ist aus der US 4 216 915 bekannt. Aus der US 3 008 645 ist eine Sprühbeschichtungspistole bekannt, bei welcher die zu sprühende Farbe über ein Rändelrad reguliert werden kann. Eine weitere Sprühbeschichtungspistole ist aus der US-A-4 196 465 bekannt. Durch Betätigen des Triggers kann die Zufuhr von Beschichtungsmaterial zur Sprühbeschichtungspistole eingeschaltet und durch Loslassen des Triggers ausgeschaltet werden. Gleichzeitig wird durch den Trigger die elektrische Energieversorgung für eine oder mehrere Hochspannungselektroden der Pistole zur elektrostatischen Aufladung des Beschichtungsmaterials eingeschaltet bzw. ausgeschaltet. Ein in der Pistole untergebrachter Hochspannungserzeuger für die Hochspannung der Elektrode ist über ein Niederspannungskabel mit einer Niederspannungs-Gleichstromquelle verbunden und enthält einen Oszillator, einen Transformator und eine Kaskadenschaltung mit Widerständen und Kondensatoren. Das pulverförmige Beschichtungsmaterial wird der Pistole durch eine Pumpe in Form eines Injektors gemäß der DE-C-1 266 685 pneumatisch zugeführt. Ferner ist es aus der DE-C-34 02 945 bekannt, auf der Rückseite der Pistole ein Display anzuordnen, welches in Abhängigkeit von der elektrischen Spannungshöhe der Elektrode ein optisches Signal erzeugt. Aus der US-A-4 441 656 ist eine manuelle Sprühpistole zur elektrostatischen Sprühbeschichtung von Gegenständen mit flüssigem Beschichtungsmaterial bekannt. Durch den Trigger kann ein in der Pistole untergebrachtes Ventil für die Zufuhr des Beschichtungsmaterials geöffnet oder geschlossen werden. Aus der Praxis sind auch Pistolen bekannt, bei welchen die Zufuhr der Beschichtungsflüssigkeit während Beschichtungspausen nicht unterbrochen, sondern von der Pistole zur Flüssigkeitsquelle zurück rezirkuliert wird.

Die bekannten Sprühbeschichtungspistolen sind an ein mehrere Meter entferntes elektrisches Steuergerät anschließbar, an welchem die pro Zeiteinheit zuzuführende Menge Beschichtungsmaterial und die Höhe der Spannung der mindestens einen Hochspannungselektrode einstellbar sind.

Durch die Erfindung soll die Aufgabe gelöst werden, einer Bedienungsperson die Arbeit mit der Sprühbeschichtungspistole zu erleichtern und hierfür eine konstruktiv und preislich günstige Lösung zu schaffen.

Diese Aufgabe wird gemäß der Erfindung durch die kennzeichnenden Merkmale von Anspruch 1 gelöst.

Das Steuergerät steht häufig mehrere Meter von der Bedienungsperson entfernt, während die Bedienungsperson nahe eines Beschichtunsplatzes oder einer Beschichtungskabine steht und das Sprühen des Beschichtungsmaterials auf ein zu beschichtendes Objekt beobachtet. Die Erfindung hat den Vorteil, daß die Bedienungsperson Betriebswerte direkt manuell an der Sprühpistole verändern kann und dafür nicht zu dem Steuergerät zu gehen braucht. Dies ist insbesondere dann von Bedeutung, wenn die Betriebswerte häufig auf andere Beschichtunssituationen eingestellt werden müssen, beispielsweise auf dickere oder dünnere Beschichtungsstärken und/oder für unterschiedliche Gegenstände, beispielsweise unbeschichtete oder bereits vorbeschichtete Gegenstände, einfache Gegenstände mit großflächigen Oberflächen oder komplizierte Gegenstände mit Vertiefungen und Hinterschneidungen oder Öffnungen in der Oberfläche.

Weitere Merkmale der Erfindung ergeben sich aus den Unteransprüchen.

Die Erfindung eignet sich sowohl für flüssiges als auch für pulverförmiges oder granulatförmiges Beschichtungsmaterial.

Die Erfindung wird im folgenden mit Bezug auf die Zeichnung anhand einer bevorzugten Ausführungsform als Beispiel beschrieben.

Die mit Fig. 1 bezeichnet Zeichnung zeigt eine manuelle Sprühbeschichtunspistole 2 in Kombination mit einem elekronischen, vorzugsweise computerisierten Steuergerät 4. Die Pistole 2 ist durch ein Niederspannungskabel 6 mit dem Steuergerät 4 und durch einen Schlauch 8 mit dem Luft-Pulver-Kanal 10 eines Injektors 12 verbunden. Dem Injektor 12 wird durch eine Förderluftleitung 14 Druckluft einer Druckluftquelle 16 als Förderluft zugeführt. Die Förderluft strömt von einer Injektordüse 18 in den ihr axial gegenüberliegenden Luft-Pulver-Kanal 10 und erzeugt dabei in einem Unterdruckbereich 20 eine Unterdruck, durch welchen pulverförmiges oder granulatförmiges Beschichtungsmaterial 22 aus einem Behälter 24 in den Förderluftstrom gesaugt wird. Die Förderluft wird in der Förderluftleitung 14 von einer einstellbaren Drossel 26 durch ein motorisches Stellglied 27 auf einen am Steuergerät 4 manuell oder automatisch einstellbaren Sollwert eingestellt. Die pro Zeiteinheit geförderte Menge (Volumen/Minute) Förderluft ist ungefähr proportional zu der von ihr angesaugten und pneumatisch geförderten Menge (Gramm/Minute) des Beschichtungsmaterials 22. Die Verwendung einer Drossel 26 anstelle eines Druckreglers hat den Vorteil, daß stromabwärts von ihr auftretende Änderungen des Strömungswiderstandes, beispielsweise durch Biegungen oder Schlaufen im Schlauch 8 oder durch Verwendung von unterschiedlichen Schlauchlängen keine nachteiligen Änderungen der pro Zeiteinheit geförderten Menge an Beschichtungsmaterial zur Folge hat. Deshalb ist eine Regelung mit Rückkoppelung und Sensor zur Istwert-Bildung nicht erforderlich.

Zur Beeinflussung der Pulverströmung im Schlauch 8 kann an dem Injektor entweder an seinen Unterdruckbereich 20 oder vorzugsweise stromabwärts davon an den Luft-Pulver-Kanal 10 eine Zusatzluftleitung 28 für die Zufuhr von Zusatz-Druckluft der Druckluftquelle 16 vorgesehen sein. In der Zusatzluftleitung 28 befindet sich vorzugsweise ebenfalls eine einstellbare Drossel 30, welche durch das Steuergerät 4 durch ein motorisches Stellglied 32 einstellbar ist auf eine Sollwert, welcher entweder am Steuergerät 4 eingebbar ist oder vorzugsweise durch das Steuergerät 4 berechnet wird anhand des Sollwertes für die Förderluft der Förderluftleitung 14 und einem vorgegebenen Sollwert für die Gesamtluft, welche in den Schlauch 8 strömen soll.

Auf der Rückseite der Pistole 2 befindet sich eine Membrantaste 40, welche mit einem "+" gekennzeichnet ist, und eine Membrantaste 42, welche mit einem "-" gekennzeichnet ist. Durch Betätigen der Plustaste 40 wird der Pulverausstoß 44 am Sprühteil 46 der Pistole erhöht, durch Betätigen der Minustaste 42 wird der Pulverausstoß 44 erniedrigt. Die Verstellung dieses Pulverausstoßes 44 ist im Steuergerät 4 auf sehr einfache Weise realisierbar, weil hierfür das Steuergerät 4 lediglich das Stellglied oder den Stellmotor 27 der Förderluftleitung 14 und damit die Drossel 26 entsprechend zu aktivieren braucht.

Gemäß einer besonders einfach benutzbaren Ausführungsform sind mindestens zwei, bei der hier beschriebenen Ausführungsform drei verschiedene Beschichtungsmodi definiert, welche durch Verändern der elektrischen Hochspannung und/oder des elektrischen Sprühstromes mindestens einer Hochspannungselektrode 48 einstellbar sind. Durch die mindestens eine Hochspannungselektrode 48 wird das Beschichtungsmaterial 22 in bekannter Weise elektrostatisch aufgeladen. Aus diesen Beschichtungsmodi kann durch gleichzeitiges manuelles Drücken der beiden Membrantasten 40 und 42 ein gewünschter Beschichtungsmodus an dem Steuergerät 4 gewählt werden. Bei jedem gleichzeitigen Drücken der beiden Membrantasten 40 und 42 durch eine Bedienungsperson an der Pistole 2 verändert sich der Beschichtungsmodus von einem zum nächsten. Hierbei wird vom ersten Beschichtungsmodus zum zweiten, dann auf den dritten, und dann wieder vom dritten auf den ersten Beschichtungsmodus umgeschaltet. Damit die Bedienungsperson eine Rückmeldung dafür hat, welchen Beschichtungsmodus sie gewählt hat, befinden sich auf der Rückseite der Pistole 2 zwei Leuchtdioden 50, welche den aktuellen Beschichtungsmodus signalisieren. Gemäß der bevorzugten Ausführungsform leuchtet bei dem ersten Beschichtungsmodus nur die eine Leuchtdiode, beim zweiten Beschichtungsmodus nur die andere Leuchtdiode und beim dritten Beschichtungsmodus blinken beide Leuchtdioden abwechselnd. "Beschichtungsmodus" bedeutet hierbei jeweils die Einstellung eines bestimmten Sollwertes für die elektrische Hochspannung und/oder für den elektrischen Sprühstrom der mindestens einen Hochspannungselektrode 48, welcher dann in Kombination mit dem Beschichtungsmaterial-Ausstoß wirksam ist, welcher durch die Betätigung einer der beiden Membrantasten 40 oder 42 erhöht oder erniedrigt werden kann.

Gemäß anderen Ausführungsformen ist mit der Einstellung von verschiedenen Beschichtugnsmodi auch eine Einstellung von Basiswerten für den Ausstoß von Beschichtungsmaterial automatisch verbunden, welche Ausgangswerte dann durch einzelne Betätigung der einen oder anderen Membrantaste 40 oder 42 erhöht oder erniedrigt werden kann.

Gemäß der bevorzugten Ausführungsform ist einer der Beschichtungsmodi für die Beschichtung von "einfachen" Gegenständen geeignet, ein anderer Beschichtungsmodus für die Beschichtung von "komplizierteren" Gegenständen, und ein anderer Beschichtungsmodus für das Beschichten von "bereits vorbeschichteten" Gegenständen geeignet. Dadurch genügt es, für verschiedene Gegenstände den passenden Beschichtungsmodus einzustellen. Die Bedienungsperson braucht nicht mehr für die verschiedenen Gegenständen nach eigener Erfahrung und durch Beobachtung des Sprühbildes die Hochspannung, den elektrischen Sprühstrom und/oder die Grundeinstellung für die Pulverförderung zu ermitteln und einzustellen.

Gemäß anderen Ausführungsformen ist es auch möglich, die elektrische Hochspannung und/oder den elektrischen Sprühstrom durch getrennte Taster oder Schalter einzustellen. Selbstverständlich können anstelle der beiden Membrantasten 40 und 42 auch andere Taster oder Schalter verwendet werden.

Gemäß der bevorzugten Ausführungsform der Erfindung ist die Fernsteuerung zwischen der Pistole 2 und dem Steuergerät 4 technisch wie folgt gelöst: in einem rückwärtigen Deckel 51 der Pistole 2 befindet sich eine elektrische Steuerschaltung 52 mit einem Quarzoszillator, der mit sehr genauer Frequenz schwingt. Diese Frequenz wird auf einem elektrischen Leiter 54 (Draht oder Litze) im Niederspannungskabel 6 an das Steuergerät 4 übertragen. Wenn eine der Membrantasten 40 oder 42 gedrückt wird, so wird diese Frequenz durch vier geteilt und die so geteilte Frequenz zum Steuergerät 4 übertragen. Wenn die andere Membrantaste 42 oder 40 gedrückt wird, dann wird diese Frequenz durch zwei geteilt und die so geteilte Frequenz auf das Steuergerät 4 übertragen. Wenn beide Tasten 40 und 42 gleichzeitig gedrückt werden, beträgt die resultierende Frequenz nur 1/8 (ein Achtel) der ursprünglichen Frequenz. Dadurch wird für diese Fernbedienung zwischen der Pistole 2 und dem Steuergerät 4 nur ein einziger elektrischer Leiter 54 in dem Niederspannungskabel 6 benötigt, was sehr vorteilhaft für die Flexibilität dieses Niederspannungskabels 6 ist.

Die Information, welcher Beschichtungsmodus gerade gewählt ist, wird ebenfalls über diesen einzigen elektrischen Leiter 54 von dem Steuergerät 4 zur Pistole 2 übertragen und zwar wie folgt: der Frequenzausgang der Steuerschaltung 52 in der Pistole 2 zur Frequenzübertragung zu dem Steuergerät 4 für die Erkennung der Membrantasten 40 und 42 ist ein sogenannter "Stromausgang". Das heißt, daß das Steuergerät 4 verschieden viel Strom aus dem elektrischen Leiter 54 ziehen kann. Die Steuerschaltung 52 in der Pistole 2 ist derart ausgebildet, daß sie erkennen kann, wieviel elektrischer Strom über diesen elektrischen Leiter 54 fließt. Je nach dem, welcher Beschichtungsmodus eingestellt ist, zieht das Steuergerät 4 unterschiedlich viel Strom. Die Steuerschaltung 52 in der Pistole 2 erkennt dies und schaltet die entsprechende Leuchtdiode 50 ein.

Die beiden Leuchtdioden 50 können derart ausgebildet sein, daß ihre Lichtfarbe verschieden ist, beispielsweise eine rot und die andere grün. Gemäß abgewandelter Ausführungsform können auch andere Displays zur Anzeige des jeweiligen Beschichtungsmodus verwendet werden. Die Leuchtdioden oder entsprechende andere Lampen oder Displays erhalten ihre Spannung durch die Steuerschaltung 52 in der Pistole 2 von der elektrischen Spannung, welche durch das Niederspannungskabel 6 von dem Steuergerät 4 der Steuerschaltung 52 in der Pistole 2 zugeführt wird. Die Gleichspannung beträgt beispielsweise 5V.

## Patentansprüche

1. Manuelle Sprühbeschichtungspistole mit einem manuellen Ein-Aus-Bedienelement zum manuellen EinAus-Schalten der Zufuhr von Beschichtungsmaterial zu einem Sprühteil der Sprühbeschichtungspistole und gegebenenfalls auch zum Ein-Aus-Schalten der elektrischen Energieversorgung von einer oder mehreren gegebenenfalls vorhandenen Hochspannungselektroden zur elektrostatischen Aufladung des Beschichtungsmaterials, wobei mindestens ein manuelles Verstell-Bedienelement (40, 42) an der Pistolenaußenseite zum manuellen Verstellen von mindestens einem Betriebswert von mindestens einem Betriebsmedium, zu welchem das Beschichtungsmaterial und/oder die elektrische Energie von einer oder mehreren gegebenenfalls vorhandenen elektrischen Hochspannungselektroden (48) gehören, vorgesehen ist,
**dadurch gekennzeichnet,**
**daß** mindestens zwei Verstell-Bedienelemente (40, 42) vorgesehen sind, an welchen durch Betätigen des einen Verstell-Bedienelements Erhöhungen und durch Betätigen des anderen Verstell-Bedienelements Erniedrigungen des mindestens einen Betriebswertes einstellbar sind, und daß durch gleichzeitiges Betätigen von mindestens zwei Verstell-Bedienelementen (40, 42) weitere Verstellungen von Betriebswerten durchführbar sind.

2. Manuelle Sprühbeschichtungspistole nach Anspruch 1,
**dadurch gekennzeichnet,**
**daß** die Verstell-Bedienelemente (40, 42) Taster sind.

3. Manuelle Sprühbeschichtungspistole nach einem der Ansprüche 1 oder 2,
**dadurch gekennzeichnet,**
**daß** die Verstell-Bedienelemente (40, 42) auf der Pistolenrückseite im Betätigungsbereich eines Daumens einer Hand angeordnet sind, welche die Pistole an einem Pistolengriff hält.

4. Manuelle Sprühbeschichtungspistole nach einem der Ansprüche 1 bis 3,
**dadurch gekennzeichnet,**
**daß** der Ausstoß von Beschichtungsmaterial durch Betätigen eines der Verstell-Bedienelemente (40) erhöhbar und durch Betätigen des anderen Verstell-Bedienelements (42) erniedrigbar ist, und daß durch gleichzeitiges Betätigen dieser gleichen Verstell-Bedienelemente (40, 42) mindestens die elektrische Spannung und/oder mindestens der elektrische Sprühstrom der gegebenenfalls vorhandenen mindestens einen Hochspannungselektrode (48) veränderbar ist.

5. Manuelle Sprühbeschichtungspistole nach Anspruch 4,
**dadurch gekennzeichnet,**
**daß** mindestens ein Leuchtmittel (50) vorgesehen ist, welches in Abhängigkeit von dem jeweils gewählten elektrischen Wert der Hochspannungselektrode ein anderes optisches Signal erzeugt.

6. Manuelle Sprühbeschichtungspistole nach einem der vorhergehenden Ansprüche,
**dadurch gekennzeichnet,**
**daß** sie mit einem elektrischen Steuergerät (4) elektrisch verbindbar ist, welches extern von ihr angeordnet ist zur Steuerung des mindestens einen Betriebsmediums, und daß sie eine elektrische Schaltung (52) enthält, welche in Abhängigkeit von Betätigungen des mindestens einen Verstell-Bedienelements (40, 42) verschiedene Frequenzen erzeugt und diese Frequenzen an das Steuergerät (4) übermittelt, welches in Abhängigkeit von der empfangenen Frequenz einen vorbestimmten Betriebswert für das mindestens eine Betriebsmedium einstellt.

7. Manuelle Sprühbeschichtungspistole nach Anspruch 6,
**dadurch gekennzeichnet,**
**daß** die elektrische Schaltung (52) einen Oszillator enthält, der mit einer genauen Frequenz schwingt, daß durch Betätigen des einen Verstell-Bedienelements (40, 42) die Oszillator-Frequenz von der elektrischen Schaltung (52) durch eine vorbestimmte erste Zahl teilbar und in der geteilten Form an das Steuergerät (4) sendbar ist, daß durch Betätigen des anderen Verstell-Bedienelements (42, 40) die Oszillatorfrequenz von der elektrischen Schaltung (52) durch eine vorbestimmte zweite Zahl teilbar und in dieser geteilten Form an das Steuergerät (4) sendbar ist, und daß durch gleichzeitiges Betätigen dieser gleichen beiden Verstell-Bedienelemente (40, 42) die Oszillatorfrequenz von der elektrischen Schaltung (52) durch eine vorbestimmte dritte Zahl teilbar und in dieser geteilten Form an das Steuergerät (4) sendbar ist, je zur Verstellung des betreffenden Betriebswertes durch das Steuergerät (4) in Abhängigkeit von der erhaltenen Frequenz.

8. Manuelle Sprühbeschichtungspistole nach Anspruch 7,
**dadurch gekennzeichnet,**
**daß** ihr Frequenzausgang, welcher die Frequenzen an das Steuergerät (4) sendet, ein sogenannter Stromausgang ist, so daß das Steuergerät dem Stromausgang in Abhängigkeit von der Frequenz unterschiedlich Strom abzieht, und daß die elektrische Schaltung (52) in der manuellen Sprühbeschichtungspistole die unterschiedlichen Stromstärken erkennen und in Abhängigkeit hiervon das mindestens eine Leuchtmittel (50) aktivieren kann.

9. Manuelle Sprühbeschichtungspistole nach Anspruch 7 order 8,
**gekennzeichnet durch**
einen einzigen elektrischen Leiter (54) zur Übertragung der Frequenzen von der elektrischen Schaltung (52) der Sprühbeschichtungspistole zu dem Steuergerät (4).

10. Verwendung einer manuellen Sprühbeschichtungspistole nach einem der vorhergehenden Ansprüche in einer Pulver-Sprühbeschichtungsvorrichtung, die in mindestens einer Druckluftleitung (14, 28) eine einstellbare Drossel (26, 30) mit einem Stellmotor (27, 32) zur Einstellung der Druckluft aufweist, welche über diese Leitung einem Injektor (12) zur Pulverförderung zuführbar ist.

## Claims

1. Manual spray-coating gun, having a manual on/off operating element for manually switching on and off the supply of coating material to a spray part of the spray-coating gun and, if appropriate, also for switching on and off the electrical power supply of one or more high-voltage electrodes present, if appropriate, for the electrostatic charging of the coating material, wherein at least one manual adjustment operating element (40, 42) is provided on the outside of the gun for the manual adjustment of at least one operating value of at least one operating medium which comprises the coating material and/or the electrical power of one or more electrical high-voltage electrodes (48) present if appropriate, **characterized in that** at least two adjustment operating elements (40, 42) are provided, on which increases of the at least one operating value can be set by the actuation of one adjustment operating element and decreases of the at least one operating value can be set by the actuation of the other adjustment operating element, and **in that** further adjustments of operating values can be carried out by the simultaneous actuation of at least two adjustment operating elements (40, 42).

2. Manual spray-coating gun according to Claim 1, **characterized in that** the adjustment operating elements (40, 42) are buttons.

3. Manual spray-coating gun according to either of Claims 1 and 2, **characterized in that** the adjustment operating elements (40, 42) are arranged on the rearside of the gun in the actuating region of a thumb of a hand which holds the gun at a gun grip.

4. Manual spray-coating gun according to one of Claims 1 to 3, **characterized in that** the ejection of coating material can be increased by the actuation of one of the adjustment operating elements (40) and decreased by the actuation of the other adjustment operating element (42), and **in that** at least the electrical voltage and/or at least the electrical spray current of the at least one high-voltage electrode (48) present if appropriate, can be varied by the simultaneous actuation of these same adjustment operating elements (40, 42).

5. Manual spray-coating gun according to Claim 4, **characterized in that** at least one luminous means (50) is provided, which generates another optical signal an a function of the respectively selected electrical value of the high-voltage electrode.

6. Manual spray-coating gun according to one of the preceding claims, **characterized in that** it can be connected electrically to an electrical control unit (4) which is arranged externally to it, for controlling the at least one operating medium, and **in that** it contains an electrical circuit (52) which generates various frequencies as a function of actuations of the at least one adjustment operating element (40, 42) and transmits these frequencies to the control unit (4) which sets a pre-determined operating value for the at least one operating medium as a function of the frequency received.

7. Manual spray-coating gun according to Claim 6, **characterized in that** the electrical circuit (52) contains an oscillator which oscillates at a precise frequency, **in that**, by the actuation of one adjustment operating element (40, 42), the oscillator frequency can be divided by a predetermined first number by the electrical circuit (52) and can be transmitted in the divided form to the control unit (4), **in that**, by the actuation of the other adjustment operating element (42, 40), the oscillator frequency can be divided by a predetermined second number by the electrical circuit (52) and can be transmitted in this divided form to the control unit (4), and **in that**, by the simultaneous actuation of these same two adjustment operating elements (40, 42), the oscillator frequency can be divided by a predetermined third number by the electrical circuit (52) and can be transmitted in this divided form to the control unit (4), in each case for adjusting the relevant operating value by means of the control unit (4) as a function of the frequency obtained.

8. Manual spray-coating gun according to Claim 7, **characterized in that** its frequency output, which transmits the frequencies to the control unit (4), is a so-called current output, so that the control unit draws current differently from the current output as a function of the frequency, and **in that** the electrical circuit (52) in the manual spray-coating gun can recognize the different current intensities and can activate the at least one luminous means (50) as a function thereof.

9. Manual spray-coating gun according to Claim 7 or 8, **characterized by** a single electrical conductor (54) for transmitting the frequencies from the electrical circuit (52) of the spray-coating gun to the control unit (4).

10. Use of a manual spray-coating gun according to one of the preceding claims in a powder spray-coating device which has, in at least one compressed-air line (14, 28), an adjustable throttle (26, 30) with an actuating motor (27, 32) for setting the compressed air which can be supplied via this line to an injector (12) for powder conveyance.

## Revendications

1. Pistolet manuel de revêtement par pulvérisation comprenant un élément de commande marche-arrêt manuel pour la mise en marche et l'arrêt manuels de l'alimentation en matériau de revêtement à une partie de pulvérisation du pistolet de revêtement par pulvérisation et éventuellement aussi pour la mise en marche et l'arrêt de l'alimentation en énergie électrique d'une ou de plusieurs électrodes haute tension éventuellement présentes pour la charge électrostatique du matériau de revêtement, au moins un élément de commande de réglage manuel (40, 42) étant prévu sur le côté extérieur du pistolet pour le réglage manuel d'au moins une valeur de fonctionnement d'au moins un milieu de fonctionnement, auquel appartiennent le matériau de revêtement et/ou l'énergie électrique d'une ou de plusieurs électrodes haute tension électriques éventuellement présentes (48),
**caractérisé en ce que**
l'on prévoit au moins deux éléments de commande de réglage (40, 42), par le biais desquels, par actionnement de l'un des éléments de commande de réglage, des augmentations, et par actionnement de l'autre élément de commande de réglage, des réductions, de l'au moins une valeur de fonctionnement, peuvent être ajustées, et **en ce que** par l'actionnement simultané d'au moins deux éléments de commande de réglage (40 ,42), d'autres réglages des valeurs de fonctionnement peuvent être effectués.

2. Pistolet manuel de revêtement par pulvérisation selon la revendication 1,
**caractérisé en ce que**
les éléments de commande de réglage (40, 42) sont des palpeurs.

3. Pistolet manuel de revêtement par pulvérisation selon l'une quelconque des revendications 1 ou 2,
**caractérisé en ce que**
les éléments de commande de réglage (40, 42) sont disposés du côté arrière du pistolet dans la région d'actionnement du pouce d'une main, qui tient le pistolet au niveau d'une poignée de pistolet.

4. Pistolet manuel de revêtement par pulvérisation selon l'une quelconque des revendications 1 à 3,
**caractérisé en ce que**
l'éjection de matériau de revêtement par l'actionnement d'un des éléments de commande de réglage (40) peut être augmentée, et réduite par actionnement de l'autre élément de commande de réglage (42), et **en ce que** par l'actionnement simultané de ces mêmes éléments de commande de réglage (40, 42), au moins la tension électrique et/ou au moins le courant électrique de pulvérisation de l'au moins une électrode haute tension (48) éventuellement présente, peuvent être modifiés.

5. Pistolet manuel de revêtement par pulvérisation selon la revendication 4,
**caractérisé en ce que**
l'on prévoit au moins un moyen d'éclairage (50) qui produit, en fonction de la valeur électrique sélectionnée dans chaque cas de l'électrode haute tension, un signal optique différent.

6. Pistolet manuel de revêtement par pulvérisation selon l'une quelconque des revendications précédentes,
**caractérisé en ce**
**qu'**il peut être connecté électriquement à un appareil de commande électrique (4) qui est disposé à l'extérieur de lui pour la commande de l'au moins un milieu de fonctionnement, et en ce qu'il contient un circuit électrique (52) qui produit différentes fréquences en fonction d'actionnements de l'au moins un élément de commande de réglage (40, 42) et transmet ces fréquences à l'appareil de commande (4) qui ajuste, en fonction de la fréquence reçue, une valeur de fonctionnement prédéterminée pour l'au moins un milieu de fonctionnement.

7. Pistolet manuel de revêtement par pulvérisation selon la revendication 6,
**caractérisé en ce que**
le circuit électrique (52) contient un oscillateur qui oscille à une fréquence précise, **en ce que** par l'actionnement d'un élément de commande de réglage (40, 42), la fréquence de l'oscillateur peut être divisée par le circuit électrique (52) par une première valeur prédéterminée et envoyée sous la forme divisée à l'appareil de commande (4), **en ce que** par l'actionnement de l'autre élément de commande de réglage (42, 40), la fréquence de l'oscillateur peut être divisée par le circuit électrique (52) par une deuxième valeur prédéterminée et envoyée sous cette forme divisée à l'appareil de commande (4), et **en ce que** par l'actionnement simultané de ces mêmes deux éléments de commande de réglage (40, 42), la fréquence de l'oscillateur peut être divisée par le circuit électrique (52) par une troisième valeur prédéterminée et envoyée sous cette forme divisée à l'appareil de commande (4), à chaque fois pour le réglage de la valeur de fonctionnement concernée par l'appareil de commande (4) en fonction de la fréquence reçue.

8. Pistolet manuel de revêtement par pulvérisation selon la revendication 7,
**caractérisé en ce que**
sa sortie de fréquence, qui envoie les fréquences à l'appareil de commande (4), est une sortie dite sortie de courant, de sorte que l'appareil de commande prélève un courant différent de la sortie de courant en fonction de la fréquence, et **en ce que** le circuit électrique (52) peut reconnaître dans le pistolet manuel de revêtement par pulvérisation les différentes intensités de courant et activer en fonction de celles-ci l'au moins un moyen d'éclairage (50).

9. Pistolet manuel de revêtement par pulvérisation selon la revendication 7 ou 8,
**caractérisé par**
un conducteur électrique unique (54) pour le transfert des fréquences du circuit électrique (52) du pistolet manuel de revêtement par pulvérisation à l'appareil de commande (4).

10. Utilisation d'un pistolet manuel de revêtement par pulvérisation selon l'une quelconque des revendications précédentes dans un dispositif de revêtement de poudre par pulvérisation, qui présente dans au moins une conduite d'air sous pression (14, 28) un étranglement ajustable (26, 30) avec un servomoteur (27, 32) pour l'ajustement de l'air sous pression, qui peut être acheminé par le biais de cette conduite à un injecteur (12) en vue du transport de la poudre.
